# EUROPÄISCHE PATENTSCHRIFT

(11) **EP 2 459 850 B1**
(45) Veröffentlichungstag und Bekanntmachung des Hinweises auf die Patenterteilung: **22.04.2015**
(21) Anmeldenummer: 10728151.1
(22) Anmeldetag: 15.06.2010
(51) Int. Cl.: F01L 1/344, F15B 1/24

(54) **VORRICHTUNG ZUR VARIABLEN EINSTELLUNG DER STEUERZEITEN VON GASWECHSELVENTILEN EINER BRENNKRAFTMASCHINE**
DEVICE FOR THE VARIABLE ADJUSTING OF THE CONTROL TIMING OF GAS EXCHANGE VALVES OF AN INTERNAL COMBUSTION ENGINE
DISPOSITIF POUR LE RÉGLAGE VARIABLE DES TEMPS DE COMMANDE DE SOUPAPES D'ÉCHANGES GAZEUX D'UN MOTEUR À COMBUSTION INTERNE

(30) Priorität: 25.07.2009 DE 102009034512
(43) Veröffentlichungstag der Anmeldung: 06.06.2012
(73) Patentinhaber: Schaeffler Technologies AG & Co. KG, 91074 Herzogenaurach (DE)
(72) Erfinder: STRAUSS, Andreas, 91301 Forchheim (DE); KIRSTEN, Kurt, A-8043 Graz (AT)
(86) Internationale Anmeldenummer: PCT/EP2010/058389
(87) Internationale Veröffentlichungsnummer: WO 2011/012370

(56) Entgegenhaltungen:
- EP-A2- 1 197 641
- WO-A1-2004/081389
- DE-A1- 3 728 555
- DE-A1- 10 228 354
- DE-A1-102007 056 683
- DE-B3- 10 330 516
- JP-A- 11 153 014

## Beschreibung

### Gebiet der Erfindung

Die Erfindung betrifft eine Vorrichtung zur variablen Einstellung der Steuerzeiten von Gaswechselventilen einer Brennkraftmaschine mit einem Antriebselement, einem Abtriebselement, zumindest einer Druckkammer und einem Volumenspeicher, wobei das Abtriebselement drehbar zu dem Antriebselement angeordnet ist, und die Druckkammer zumindest teilweise von diesen Bauteilen begrenzt wird, wobei eine Phasenlage zwischen dem Abtriebselement und dem Antriebselement durch Druckmittelzufuhr zu bzw. Druckmittelabfuhr aus der Druckkammer variabel einstellbar ist, wobei Druckmittelleitungen vorgesehen sind, über die der Druckkammer Druckmittel zugeführt oder aus dieser abgeführt werden kann, wobei der Volumenspeicher zumindest ein Gehäuse und ein darin verlagerbares Trennelement aufweist, das einen Vorratsraum, der mit einer der Druckmittelleitungen kommuniziert, von einem entlüfteten Komplementärraum trennt, wobei durch Druckmittelbeaufschlagung des Vorratsraums das Trennelement derart in dem Gehäuse verlagert wird, dass das Volumen des Vorratsraums auf Kosten des Komplementärraums zunimmt.

### Hintergrund der Erfindung

In modernen Brennkraftmaschinen werden Vorrichtungen zur variablen Einstellung der Steuerzeiten von Gaswechselventilen eingesetzt, um die Phasenlage einer Nockenwelle relativ zu einer Kurbelwelle in einem definierten Winkelbereich, zwischen einer maximalen Früh- und einer maximalen Spätposition, variabel gestalten zu können. Zu diesem Zweck ist die Vorrichtung in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein.

Eine derartige Vorrichtung ist beispielsweise aus der DE 10 2007 041 552 A1 bekannt. Die Vorrichtung umfasst eine Phasenstelleinrichtung mit einem Antriebselement, welches in Antriebsverbindung mit der Kurbelwelle steht, und einem Abtriebselement, das drehfest mit der Nockenwelle verbunden ist. Darüber hinaus umfasst die Phasenstelleinrichtung mehrere Druckräume, wobei jeder der Druckräume mittels eines Flügels in zwei gegeneinander wirkende Druckkammern unterteilt wird. Durch Druckmittelzufuhr zu bzw. Druckmittelabfuhr von den Druckkammern werden die Flügel innerhalb der Druckräume verschoben, wodurch eine Änderung der Phasenlage zwischen dem Abtriebselements und dem Antriebselement erfolgt.

Der Druckmittelzufluss zu, bzw. der Druckabfluss von den Druckkammern wird mittels eines Hydraulikkreislaufs gesteuert, der eine Druckmittelpumpe, ein Druckmittelreservoir, ein Steuerventil, und mehrere Druckmittelleitungen umfasst. Das Steuerventil weist mehrere Druckmittelanschlüsse auf, wobei eine Druckmittelleitung die Druckmittelpumpe mit dem Steuerventil verbindet. Jeweils eine weitere Druckmittelleitung verbindet einen der Arbeitsanschlüsse des Steuerventils mit jeweils einer Gruppe der gegeneinander wirkenden Druckkammern.

Während des Betriebs der Brennkraftmaschine wirken auf die Nockenwelle Wechseldrehmomente, die durch das Abwälzen der Nocken auf den mit jeweils einer Ventilfeder vorgespannten Gaswechselventilen verursacht werden. Diese Drehmomente werden auf die Phasenstelleinrichtung übertragen und wirken sich bremsend bzw. beschleunigend auf die Verstellgeschwindigkeit der Phasenlage aus. Dabei wird während des Öffnens des Gaswechselventils eine Phasenverstellung in Richtung später Steuerzeiten und während des Schließens des Gaswechselventils eine Phasenverstellung in Richtung früher Steuerzeiten unterstützt. Während der Phasen, in denen die Wechseldrehmomente zeiten unterstützt. Während der Phasen, in denen die Wechseldrehmomente die Phasenverstellung unterstützen, steigt der Druckmittelbedarf der Phasenstelleinrichtung rapide an und kann den von der Druckmittelpumpe geförderten Volumenstrom übersteigen. In diesem Fall wird die Phasenverstellgeschwindigkeit nicht durch das unterstützende Wechseldrehmoment, sondern durch den Volumenstrom der Druckmittelpumpe bestimmt. In diesem Fall kann der unterstützende Beitrag der Wechseldrehmomente nicht voll ausgeschöpft werden. Dieser negative Effekt tritt umso deutlicher auf, je kleiner die Druckmittelpumpe dimensioniert ist.

Die Druckschrift DE102007056683 A1 offenbart eine ähnliche Vorrichtung.

Um die Funktion der Phasenstelleinrichtung zu gewährleisten, muss die Druckmittelpumpe in jeder Betriebsphase der Brennkraftmaschine den von der Phasenstelleinrichtung benötigten Volumenstrom liefern. Zu diesem Zweck ist in der DE 10 2007 041 552 A1 ein Volumenspeicher vorgesehen, der mit der Druckmittelleitung kommuniziert, die die Druckmittelpumpe mit dem Steuerventil verbindet. In Phasen, in denen der Druckmittelbedarf der Phasenstelleinrichtung geringer als das von der Druckmittelpumpe geförderte Druckmittelvolumen ist, befüllt sich der Volumenspeicher. Dabei wird ein Kolben innerhalb eines Gehäuses gegen einen Kraftspeicher, in der dargestellten Ausführungsform eine Druckfeder, verschoben. In diesen Phasen wird der Kraftspeicher gespannt, d.h. der Kraftspeicher nimmt einen Energiebetrag auf, der dem Hydrauliksystem wieder zugeführt werden kann. Sinkt der Systemdruck, so entleert sich der Volumenspeicher unter dem Einfluss des sich entspannenden Kraftspeichers in den Hydraulikkreislauf und unterstützt somit die Phasenverstellung der Nockenwelle relativ zu der Kurbelwelle.

Nachteilig an der dargestellten Ausführungsform ist, dass auf Grund der gespannten Druckfeder die Entleerung des Volumenspeichers bereits zu einem Zeitpunkt beginnt, zu dem der von der Druckmittelpumpe gelieferte Volumenstrom ausreicht um die Verstellung zu gewährleisten. Das in dieser Phase aus dem Volumenspeicher verdrängte Druckmittelvolumen steht in den Phasen der Mangelversorgung der Phasenstelleinrichtung nicht mehr zur Verfügung.

### Aufgabe der Erfindung

Der Erfindung liegt die Aufgabe zugrunde eine Vorrichtung zur variablen Einstellung der Steuerzeiten von Gaswechselventilen einer Brennkraftmaschine zu schaffen, wobei der auf die Phasenstelleinrichtung wirkende Bremseffekt, hervorgerufen durch Druckmittelmangelversorgung, minimiert werden soll, ohne die Druckmittelpumpe der Brennkraftmaschine größer dimensionieren zu müssen.

### Lösung der Aufgabe

Die Aufgabe wird erfindungsgemäß dadurch gelöst, dass der Volumenspeicher keinen Kraftspeicher, der bei Befüllung des Vorratsraums gespannt wird, aufweist.

Die Phasenstelleinrichtung ist beispielsweise in Form eines Flügelradverstellers ausgebildet und weist ein Antriebselement auf, welches beispielsweise mittels eines Zugmittel- oder Zahnradtriebs von einer Kurbelwelle der Brennkraftmaschine angetrieben wird. Des Weiteren ist ein Abtriebselement vorgesehen, welches eine konstante Phasenlage zu einer Nockenwelle aufweist, beispielsweise mittels einer reib-, kraft- oder stoffschlüssigen Verbindung oder Schraubverbindung drehfest mit dieser verbunden ist. Das Abtriebselement ist drehbar zu dem Antriebselement angeordnet und zumindest teilweise in diesem aufgenommen. Innerhalb der Phasenstelleinrichtung ist zumindest eine Druckkammer vorgesehen. Durch Druckmittelzufuhr zu bzw. Druckmittelabfuhr von der Druckkammer kann die relative Phasenlage des Abtriebselements zum Antriebselement und damit der Nockenwelle zur Kurbelwelle veränderbar eingestellt werden. Zu diesem Zweck sind Druckmittelleitungen vorgesehen, über die die Druckkammer, beispielsweise unter Zwischenschaltung eines hydraulischen Steuerventils, mit einer Druckmittelpumpe und einem Druckmittelreservoir der Brennkraftmaschine kommunizieren kann.

Alternativ können auch andere Ausführungsformen einer Phasenstelleinrichtung vorgesehen sein, beispielsweise Phasenstelleinrichtung in Axialverstellerbauweise, in denen ein axial durch Druckmittel verschiebbarer Kolben mittels Schrägverzahnungen mit dem Abtriebselement und dem Antriebselement zusammenwirkt. Eine derartige Phasenstelleinrichtung ist beispielsweise aus der DE 42 18 078 C1 bekannt.

Zusätzlich ist ein Volumenspeicher vorgesehen, der zumindest ein Gehäuse und ein innerhalb des Gehäuses angeordnetes Trennelement aufweist. Das Trennelement kann beispielsweise als Kolben oder nicht elastische Membran ausgebildet sein und trennt im Inneren des Gehäuses einen Vorratsraum von einem Komplementärraum. Dabei kommuniziert der Vorratsraum mit einer der Druckmittelleitungen, während der Komplementärraum über eine Entlüftung verfügt und beispielsweise mit dem Inneren der Brennkraftmaschine kommuniziert. Führt die mit dem Volumenspeicher verbundene Druckmittelleitung Druckmittel, so befüllt sich der Vorratsraum und das Trennelement wird innerhalb des Gehäuses verlagert, so dass das Volumen des Vorratsraums vergrößert und das Volumen- des Komplementärraums in gleichem Maße verringert wird. Dabei kann vorgesehen sein, dass der Komplementärraum eine Entlüftungsöffnung aufweist, die mit dem Inneren der Brennkraftmaschine kommuniziert. Somit kann Gas aus dem Komplementärraum beispielsweise in das Kurbelgehäuse oder den Zylinderkopf der Brennkraftmaschine entweichen, so dass sich in dem Komplementärraum kein Druck aufbaut.

Findet ein Kolben als Trennelement Verwendung, so wird dieser beim Befüllen des Volumenspeichers innerhalb des Gehäuses verschoben. Im Fall einer Membran stülpt sich diese in Richtung des Komplementärraums um.

Da kein Kraftspeicher vorgesehen ist, der während des Befüllvorgangs des Volumenspeichers gespannt wird, erfolgt die Befüllung bereits bei minimalen Betriebsdrücken. Darüber hinaus entleert sich der befüllte Volumenspeicher bei abfallendem Druck in der Druckmittelleitung zunächst nicht. Erst wenn der Druck in der Druckmittelleitung unter den Druck, der in dem Komplementärraum und damit beispielsweise innerhalb des Kurbelgehäuses herrscht, abfällt, entleert sich der Vorratsraum in die Druckmittelleitung. Somit steht das gesamte Volumen des Volumenspeichers der Phasenstelleinrichtung erst ab dem Zeitpunkt zur Verfügung, zu dem deren Druckmittelbedarf größer als der von der Druckmittelpumpe bereitgestellte Volumenstrom ist. Somit können die auf die Nockenwelle wirkenden Wechseldrehmomente in höherem Ausmaß genutzt werden, was zu erheblich höheren Verstellgeschwindigkeiten führt.

Während des Stillstands der Brennkraftmaschine wirken auf das Trennelement keine Kräfte, so dass dieses frei verschiebbar ist. Während des Betriebs der Brennkraftmaschine wirkt auf die Fläche des Trennelements, die den Vorratsraum begrenzt, lediglich eine Kraft, die durch den in der mit dem Vorratsraum kommunizierenden Druckmittelleitung herrschenden Druck bestimmt wird. Die Fläche des Trennelements, die den Komplementärraum begrenzt, wird auf Grund der Entlüftung im Wesentlichen kraftlos gehalten. Insbesondere wirkt auf diese Fläche keine Kraft, die mit dem Grad der Befüllung des Vorratsraums steigt, was bei Drucktedervolumenspeichern der Fall ist. Übersteigt der Druck in der Druckmittelleitung, die mit dem Vorratsraum kommuniziert, den atmosphärischen Druck (= Druck in dem Raum, mit dem der Komplementärraum kommuniziert) so wird bzw. bleibt der Volumenspeicher befüllt. Erst wenn der Druck in der Druckmittelleitung unter den atmosphärischen Druck abfällt, wird Druckmittel aus dem Volumenspeicher in die Druckmittelleitung gesaugt und steht somit zur Phasenverstellung zur Verfügung. Somit wird das Trennelement ausschließlich durch den in der mit dem Volumenspeicher kommunizierenden Druckmittelleitung herrschenden Druck verlagert.

In einer Konkretisierung der Erfindung ist vorgesehen, das die Vorrichtung des Weiteren ein Steuerventil und zumindest eine zweite Druckkammer aufweist, die gegen die erste Druckkammer wirkt und dass eine erste Druckmittelleitung mit dem Steuerventil und der ersten Druckkammer kommuniziert, dass eine zweite Druckmittelleitung mit dem Steuerventil und der zweiten Druckkammer kommuniziert und dass eine dritte Druckmittelleitung mit dem Steuerventil und einer Druckmittelpumpe kommuniziert, wobei der Vorratsraum mit der dritten Druckmittelleitung kommuniziert.

In dieser Ausführungsform ist innerhalb der Phasenstelleinrichtung ein Druckraum vorgesehen, der durch einen Kolben oder einen Flügel eines Flügelrades in zwei gegeneinander wirkende Druckkammern getrennt wird. Jede der Druckkammern kommuniziert über eine Druckmittelleitung mit einem Arbeitsanschluss eines Steuerventils. Darüber hinaus ist eine weitere Druckmittelleitung vorgesehen, die die Druckmittelpumpe mit einem Zulaufanschluss des Steuerventils verbindet. Mittels des Steuerventils kann die Druckmittelpumpe wahlweise mit der ersten oder zweiten Druckkammer verbunden werden. Gleichzeitig wird die andere Druckkammer mit dem Druckmittelreservoir verbunden, so dass der Kolben bzw. der Flügel innerhalb des Druckraums verschoben wird. Diese Bewegung wird direkt oder indirekt in eine Verstellung der Phasenlage des Abtriebselements relativ zu dem Antriebselement umgesetzt. Durch die Anbindung des Vorratsraums an die Druckmittelleitung, die die Druckmittelpumpe mit dem Steuerventil verbindet, steht das Druckmittel sowohl für Verstellvorgänge in Richtung früher als auch für Verstellvorgänge in Richtung später Steuerzeiten zur Verfügung. Dabei ist vorgesehen, dass der Vorratsraum zwischen dem Steuerventil und der Druckmittelpumpe in die dritte Druckmittelleitung mündet.

Darüber hinaus kann vorgesehen sein, dass in der mit dem Vorratsraum kommunizierenden Druckmittelleitung ein Rückschlagventil stromaufwärts und ein Rückschlagventil stromabwärts des Volumenspeichers angeordnet ist, wobei beide Rückschlagventile einen Rückfluss von Druckmittel in Richtung des Volumenspeichers bzw. der Druckmittelpumpe unterbinden. Die Rückschlagventile verhindern, dass Druckmittel aus den zu befüllenden Druckkammern, beispielsweise den Druckkammern, die mit dem Zulaufanschluss des Steuerventils verbunden sind, in den Volumenspeicher oder zu der Druckmittelpumpe zurückfließt, wenn auf Grund der auf die Nockenwelle wirkenden Wechseldrehmomente in diesen Druckkammern Druckspitzen entstehen. Das Druckmittel stützt sich somit auf den Rückschlagventilen ab, wodurch die Phasenverstellgeschwindigkeit erhöht und Phasenschwankungen vermieden werden.

Das Trennelement kann beispielsweise als Kolben ausgebildet sein. Dabei kann dieser beispielsweise aus Kunststoff ausgebildet und zusätzlich mit Versteifungsrippen versehen sein. Alternativ kann der Kolben topfförmig ausgebildet und aus einem Blechrohling hergestellt sein. Ebenso denkbar sind scheibenförmige Kolben. Der Kolben kann den Vorratsraum von dem Komplementärraum mittels einer Spielpassung in dem Gehäuse trennen. Alternativ kann der Kolben mit einem Dichtelement versehen sein, welches mit dem Gehäuse dichtend zusammenwirkt.

In einer Weiterbildung der Erfindung ist vorgesehen, dass in dem Komplementärraum ein Endanschlag für den Kolben vorgesehen ist. Der Endanschlag kann einteilig mit dem Gehäuse ausgebildet oder separat zu diesem hergestellt sein. Dabei kann vorgesehen sein, dass die Anlagefläche des Endanschlags kleiner als die Fläche des Kolbens ausgebildet ist, die den Komplementärraum begrenzt. Somit wird verhindert, dass der Kolben flächig an dem Gehäuse oder dem Endanschlag zur Anlage kommt, wodurch Adhäsionskräfte, die einer Entleerung des Volumenspeichers entgegenwirken, verringert werden. Der Endanschlag kann beispielsweise um eine Entlüftungsöffnung des Komplementärraums umlaufend ausgebildet sein. Dabei kann der Endanschlag vollständig um die Entlüftungsöffnung umlaufen oder mit einer oder mehrerer Unterbrechungen ausgebildet sein.

Der Volumenspeicher kann beispielweise innerhalb der Brennkraftmaschine angeordnet sein. In diesem Fall kann Gas und Druckmittel aus dem Komplementärraum direkt in das Innere der Brennkraftmaschine über eine einfache Entlüftungsöffnung entlüftet werden, zusätzliche Abdichtungen sind nicht nötig. Alternativ kann vorgesehen sein, dass der Volumenspeicher außerhalb der Brennkraftmaschine angeordnet ist, wobei eine Entlüftungsleitung vorgesehen ist, die einerseits mit dem Komplementärraum und andererseits mit dem Inneren der Brennkraftmaschine kommunizieren. Die Entlüftungsleitung kann beispielsweise in dem Gehäuse des Volumenspeichers oder einem zusätzlichen Gehäuse ausgebildet sein, das den Volumenspeicher kapselt. In dieser Ausführungsform sind Dichtungen vorzusehen, die die Entlüftungsleitung und die Verbindung zwischen dem Vorratsraum und der Druckmittelleitung gegenüber der Umgebung abdichten.

Der Volumenspeicher kann beispielsweise mittels eines an diesem ausgebildeten Gewindes mit dem Zylinderkopf, dem Kurbelgehäuse oder einer sonstigen Umgebungskonstruktion verbunden sein. Vorteilhafterweise umfasst das Gewinde eine Öffnung, über die der Vorratsraum mit der Druckmittelleitung kommuniziert.

In einer Konkretisierung der Erfindung ist vorgesehen, dass der Volumenspeicher innerhalb einer Nockenwelle angeordnet ist. Somit kann der Volumenspeicher ohne den Bauraumbedarf der Brennkraftmaschine zu erhöhen in diese integriert werden. Des Weiteren wird dadurch ein minimaler Abstand zwischen dem Volumenspeicher und der Phasenstelleinrichtung realisiert und somit das Ansprechverhalten verbessert. Dabei kann die Innenwandung der Nockenwelle als Gehäuse dienen, in der das Trennelement aufgenommen ist.

### Kurze Beschreibung der Zeichnungen

Weitere Merkmale der Erfindung ergeben sich aus der nachfolgenden Beschreibung und aus den Zeichnungen in denen Ausführungsbeispiele der Erfindung vereinfacht dargestellt sind. Es zeigen:
- Figur 1: nur sehr schematisch eine Brennkraftmaschine,
- Figur 2: eine erfindungsgemäße Vorrichtung, wobei die Phasenstelleinrichtung in einer Draufsicht und der Hydraulikkreislauf schematisch dargestellt sind,
- Figur 3: einen Längsschnitt durch die Phasenstelleinrichtung aus Figur 2 entlang der Linie III-III,
- Figur 4: eine Darstellung des auf die Nockenwelle wirkenden Wechseldrehmoments,
- Figur 5: eine erste Ausführungsform eines Volumenspeichers,
- Figur 6: eine zweite Ausführungsform eines Volumenspeichers,
- Figur 7: eine dritte Ausführungsform eines Volumenspeichers,
- Figur 8: eine vierte Ausführungsform eines Volumenspeichers.

### Ausführliche Beschreibung der Zeichnunger,

In Figur 1 ist eine Brennkraftmaschine 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei eine erste und eine zweite Vorrichtung 11 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9 bzw. ein oder mehrere Auslassgaswechselventile 10. Ebenso kann vorgesehen sein nur eine der Nockenwellen 6, 7 mit einer Vorrichtung 11 auszustatten, oder nur eine Nockenwelle 6, 7 vorzusehen, welche mit einer Vorrichtung 11 versehen ist.

Die Figuren 2 und 3 zeigen eine erste Ausführungsform einer erfindungsgemäßen Vorrichtung 11, wobei eine Phasenstelleinrichtung 11a in einer Draufsicht bzw. im Querschnitt und der Hydraulikkreislauf schematisch dargestellt sind. Die Phasenstelleinrichtung 11a weist ein Antriebselement 13 und ein Abtriebselement 14 auf. An den axialen Seitenflächen des Antriebselements 13 ist jeweils ein Seitendeckel 15 drehfest befestigt. Das Abtriebselement 14 ist in Form eines Flügelrades ausgeführt und weist ein im Wesentlichen zylindrisch ausgeführtes Nabenelement 16 auf, von dessen äußerer zylindrischer Mantelfläche sich in der dargestellten Ausführungsform fünf Flügel 17 in radialer Richtung nach außen erstrecken. Die Flügel 17 sind separat zum Abtriebselement 14 ausgebildet und in Flügelnuten des Nabenelements 16 angeordnet. Die Flügel 16 werden mittels Flügelfedern 18, die zwischen den Nutgründen der Flügelnuten und den Flügeln 17 angeordneter sind, radial nach außen mit einer Kraft beaufschlagt.

Ausgehend von einer äußeren Umfangswand 19 des Antriebselements 13 erstrecken sich mehrere Vorsprünge 20 radial nach innen. In der dargestellten Ausführungsform sind die Vorsprünge 20 einteilig mit der Umfangswand 19 ausgebildet. Das Antriebselement 13 ist mittels radial innen liegender Umfangswände der Vorsprünge 20 relativ zu dem Abtriebselement 14 drehbar auf diesem gelagert.

An einer äußeren Mantelfläche des Antriebselements 13 ist ein Kettenrad 12 angeordnet, mittels welchem über einen nicht dargestellten Kettentrieb Drehmoment von der Kurbelwelle 2 auf das Antriebselement 13 übertragen werden kann.

Innerhalb der Phasenstelleinrichtung 11 a ist zwischen jeweils zwei in Umfangsrichtung benachbarten Vorsprüngen 20 ein Druckraum 21 ausgebildet. Jeder der Druckräume 21 wird in Umfangsrichtung von gegenüberliegenden, im Wezeitlichen radial verlaufenden Begrenzungswänden 22 benachbarter Vorsprünge 20, in axialer Richtung von den Seitendeckeln 15, radial nach innen von dem Nabenelement 16 und radial nach außen von der Umfangswand 19 begrenzt. In jeden der Druckräume 21 ragt ein Flügel 17, wobei die Flügel 17 derart ausgebildet sind, dass diese sowohl an den Seitendeckeln 15, als auch an der Umfangswand 19 anliegen. Jeder Flügel 17 teilt somit den jeweiligen Druckraum 21 in zwei gegeneinander wirkende Druckkammern 23, 24.

Das Abtriebselement 14 ist in dem Antriebselement 13 aufgenommen und in einem definierten Winkelbreich drehbar zu diesem gelagert. Der Winkelbereich wird in einer Drehrichtung des Abtriebselements 14 dadurch begrenzt, dass die Flügel 17 an je einer korrespondierenden Begrenzungswand 22 (Frühanschlag 22a) der Druckräume 21 zum Anliegen kommen. Analog wird der Winkelbereich in der anderen Drehrichtung dadurch begrenzt, dass die Flügel 17 an den anderen Begrenzungswänden 22 der Druckräume 21, die als Spätanschlag 22b dienen, zum Anliegen kommen.

Durch Druckbeaufschlagung einer Gruppe von Druckkammern 23, 24 und Druckentlastung der anderen Gruppe kann die Phasenlage des Abtriebselements 14 relativ zu dem Antriebselement 13 variiert werden. Durch Druckbeaufschlagung beider Gruppen von Druckkammern 23, 24 kann die Phasenlage konstant gehalten werden. Alternativ kann vorgesehen sein, keine der Druckkammern 23, 24 während Phasen konstanter Phasenlage mit Druckmittel zu beaufschlagen. Als hydraulisches Druckmittel wird üblicherweise das Schmieröl der Brennkraftmaschine 1 verwendet.

Zur Druckmittelzufuhr zu bzw. Druckmittelabfuhr von den Druckkammern 23, 24 ist ein Hydraulikkreislauf 25 vorgesehen, der eine Druckmittelpumpe 26, ein Druckmittelreservoir 27, ein Steuerventil 28 und mehrere Druckmittelleitungen 25a,b,p umfasst. Das Steuerventil 28 weist einen Zulaufanschluss P, einen Tankanschluss T und zwei Arbeitsanschlüsse A, B auf. Die erste Druckmittelleitung 25a verbindet den ersten Arbeitsanschluss A mit den ersten Druckkammern 23. Die zweite Druckmittelleitung 25b verbindet den zweiten Arbeitsanschluss B mit den zweiten Druckkammern 24. Die dritte Druckmittelleitung 25p verbindet die Druckmittelpumpe 26 mit dem Zulaufanschluss P.

Von der Druckmittelpumpe 26 gefördertes Druckmittel wird über die dritte Druckmittelleitung 25p dem Zulaufanschluss P des Steuerventils 28 zugeführt. Je nach Steuerzustand des Steuerventils 28 ist der Zulaufanschluss P mit der ersten Druckmittelleitung 25a, der zweiten Druckmittelleitung 25b oder mit beiden bzw. keiner der Druckmittelleitungen 25a,b verbunden.

Um die Steuerzeiten (Öffnungs- und Schließzeitpunkte) der Gaswechselventile 9, 10 in Richtung früh zu verschieben, wird das dem Steuerventil 28 über die dritte Druckmittelleitung 25p zugeführte Druckmittel über die erste Druckmittelleitung 25a zu den ersten Druckkammern 23 geleitet. Gleichzeitig gelangt Druckmittel aus den zweiten Druckkammern 24 über die zweite Druckmittelleitung 25b zum Steuerventil 28 und wird in das Druckmittelreservoir 27 ausgestoßen. Dadurch werden die Flügel 17 in Richtung des Frühanschlags 22a verschoben, wodurch eine rotative Bewegung des Abtriebselements 14 relativ zu dem Antriebselement 13 in Drehrichtung der Phasenstelleinrichtung 11a erreicht wird.

Um die Steuerzeiten der Gaswechselventile 9, 10 in Richtung spät zu verschieben, wird das dem Steuerventil 28 über die dritte Druckmittelleitung 25p zugeführte Druckmittel über die zweite Druckmittelleitung 25b zu den zweiten Druckkammern 24 geleitet. Gleichzeitig gelangt Druckmittel aus den ersten Druckkammern 23 über die erste Druckmittelleitung 25a zum Steuerventil 28 und wird in das Druckmittelreservoir 27 ausgestoßen. Dadurch werden die Flügel 17 in Richtung des Spätanschlags 22b verschoben, wodurch eine rotative Bewegung des Abtriebselements 14 relativ zu dem Antriebselement 13 entgegen der Drehrichtung der Phasenstelleinrichtung 11 a erreicht wird.

Um die Steuerzeiten konstant zu halten wird die Druckmittelzufuhr zu sämtlichen Druckkammern 23, 24 entweder unterbunden oder zugelassen. Dadurch werden die Flügel 17 innerhalb der jeweiligen Druckräume 21 hydraulisch eingespannt, und somit eine rotative Bewegung des Abtriebselements 14 relativ zu dem Antriebselement 13 verhindert.

Während des Betriebs der Brennkraftmaschine 1 rotiert die Nockenwelle 6, 7 um deren Längsachse. Dabei wird jedes Gaswechselventil 9, 10 periodisch gegen die Kraft einer Ventilfeder 30 geöffnet und wieder geschlossen. Während der Öffnungsphase des Gaswechselventils 9, 10 (auflaufender Nocken) wirkt auf die Nockenwelle 6, 7 ein bremsendes Drehmoment, welches dem Vektorprodukt der Kraft der Ventilfeder 30 mit dem Hebelarm des Nockens 8 entspricht. Während des Schließens des Gaswechselventils 9, 10 (ablaufender Nocken) wirkt auf die Nockenwelle 6, 7 ein beschleunigendes Drehmoment, welches dem Vektorprodukt der Kraft der Ventilfeder 30 mit dem Hebelarm des Nockens 8 entspricht. Somit wirkt auf die Nockenwelle 6, 7 ein periodisches Wechseldrehmoment M, das in Figur 4 über dem Kurbelwellenwinkel α aufgetragen dargestellt ist.

Während einer Phasenverstellung in Richtung später (früher) Steuerzeiten unterstützt der in Figur 4 dargestellte positive (negative) Anteil des Wechseldrehmoments M die Phasenverstellung. Dabei wird das Abtriebselement 14 sowohl durch den von der Druckmittelpumpe 26 bereitgestellten Systemdruck, als auch durch den positiven (negativen) Anteil des Wechseldrehmomentes M in Richtung später (früher) Steuerzeiten verstellt und somit die Phasenverstellgeschwindigkeit erhöht. In Brennkraftmaschinen 1 mit hohen Wechseldrehmomenten M kann dies dazu führen, dass der durch die Wechseldrehmomente M induzierte Verstellvorgang mit so hohen Geschwindigkeiten erfolgt, dass das von der Druckmittelpumpe 26 geförderte Druckmittelvolumen nicht ausreicht, um die expandierenden zweiten (ersten) Druckkammern 24 (23) ausreichend mit Druckmittel zu versorgen. Als Folge davon entsteht in der zweiten (ersten) und dritten Druckmittelleitung 25b (a), p ein Unterdruck, der dem Verstellvorgang entgegenwirkt. Somit können die auf die Nockenwelle 6, 7 wirkenden Wechseldrehmomente M nicht optimal ausgenutzt werden, sondern wirken nur bis zu einem Grenzdrehmoment M₁.

Gleichzeitig wirkt der negative (positive) Anteil des Wechseldrehmoments M der Phasenverstellung entgegen. Übersteigt der negative (positive) Anteil des Wechseldrehmoments M das durch die Druckmittelpumpe 26 generierte Drehmoment, so wird Druckmittel aus den zweiten (ersten) Druckkammern 24 (23) in die zweite (erste) und dritte Druckmittelleitung 25b (a), p zurückverdrängt und es erfolgt kurzzeitig eine Phasenverstellung entgegen der gewünschten Richtung.

Um dies Effekte zu verhindern, kann die Druckmittelpumpe 26 entsprechend größer dimensioniert werden, wodurch der Bauraumbedarf, die Kosten und der Kraftstoffverbrauch der Brennkraftmaschine 1 erhöht werden.

Alternativ kann erfindungsgemäß ein Volumenspeicher 31 vorgesehen sein. Figur 5 zeigt eine mögliche Ausführungsform des Volumenspeichers 31, der innerhalb der Brennkraftmaschine 1 angeordnet ist. Dieser umfasst ein Gehäuse 32, in dem ein Trennelement 33 frei verschiebbar angeordnet ist. Das Trennelement 33 ist in der dargestellten Ausführungsform als Kolben ausgebildet, der das Gehäuse 32 in einen Vorratsraum 34 und einen Komplementärraum 35 teilt. Dabei trägt der Kolben ein Dichtelement 38, welches die beiden Räume gegeneinander abdichtet. Der Vorratsraum 34 mündet zwischen zwei (optionalen) Rückschlagventilen 29 in die dritte Druckmittelleitung 25p. Der Komplementärraum 35 kommuniziert über eine Entlüftungsöffnung 36 mit dem Inneren der Brennkraftmaschine 1.

Übersteigt der Druck in der dritten Druckmittelleitung 25p den im Inneren der Brennkraftmaschine 1 herrschenden Druck, so wird der Kolben durch das in das Gehäuse 32 strömende Druckmittel in Richtung eines Endanschlags 37 verschoben. Somit nimmt das Volumen des Vorratsraums 34 auf Kosten des Volumens des Komplementärraums 35 zu, bis der Kolben an dem Endanschlag 37 zur Anlage kommt (Figur 5, obere Darstellung des Volumenspeichers 31). Gleichzeitig kann das in dem Komplementärraum 35 vorhandene Gas über die Entlüftungsöffnung 36 in das Innere der Brennkraftmaschine 1 entweichen.

Im Unterschied zu den aus dem Stand der Technik bekannten Druckfeder- oder Blasenspeichern ist hier kein Kraftspeicher vorgesehen, beispielsweise eine Druckfeder oder ein komprimierbares Gaspolster, der während des Befüllvorgangs gespannt wird. Dabei ist der Volumenspeicher 31 derart angeordnet, dass der Verschiebeweg des Trennelements 33 senkrecht zur Schwerkraft verläuft. Somit wirkt die Schwerkraft nicht in Verschieberichtung des Trennelements 33, wodurch der Volumenspeicher 31 auch während des Stillstands der Brennkraftmaschine 1 nicht entleert wird.

Der Volumenspeicher 31 erreicht seinen vollständig befüllten Zustand bereits bei geringen Systemdrücken. Darüber hinaus erfolgt keine selbsttätige Entleerung des Volumenspeichers 31 bei abfallendem Systemdruck in der dritten Druckmittelleitung 25 p, solange der Druck größer oder gleich dem in dem Inneren der Brennkraftmaschine 1 herrschenden Druck ist.

Wirkt auf die Nockenwelle 6, 7 ein die Phasenverstellung unterstützendes Wechseldrehmoment M, so wird Druckmittel aus der ersten bzw. zweiten Druckmittelleitung und der dritten Druckmittelleitung 25a,b,p in die expandierenden Druckkammern 23, 24 gesaugt, wodurch der Druck in diesen Druckmittelleitungen 25a,b,p unter den Druck absinkt, der innerhalb der Brennkraftmaschine 1 herrscht. Als Folge davon wird des in dem Vorratsraum 34 gespeicherte Druckmittelvolumen in die dritte Druckmittelleitung 25p gesaugt und weiter zu den jeweiligen Druckkammern 23, 24 gefördert. Dabei wird der Kolben innerhalb des Gehäuses 32 in Richtung der Austrittsöffnung des Vorratsraums 34 verschoben (Figur 5, untere Darstellung des Volumenspeichers 31). Somit steht der Phasenstelleinrichtung 11a ein zusätzliches Druckmittelvolumen zur Verfügung, welches erst dann mobilisiert wird, wenn das von der Druckmittelpumpe 26 geförderte Druckmittelvolumen kleiner als das Druckmittelvolumen ist, welches für die durch das Wechseldrehmoment M induzierte Phasenverstellung benötigt wird. Somit wird das maximal nutzbare Grenzdrehmoment M₂ und damit die Phasenverstellgeschwindigkeit signifikant erhöht. Wirkt das auf die Nockenwelle 6, 7 wirkende Wechseldrehmoment M gegen die Phasenverstellrichtung, so verhindern die Rückschlagventile 29, dass Druckmittel aus den Druckkammern 23, 24 in den Volumenspeicher 31 bzw. in den Hydraulikkreislauf 25 ausgeschoben wird, das Druckmittel stützt sich auf den Rückschlagventilen 29 ab.

Somit wird der unterstützende Anteil des Wechseldrehmomentes M in höherem Maße zur Steigerung der Phasenverstellgeschwindigkeit ausgenutzt und der entgegengesetzt wirkende Anteil abgefangen. Dabei beginnt die Entleerung des Volumenspeichers 31 auf Grund des frei verschiebbaren Kolbens (d.h. des fehlenden Kraftspeichers) erst dann, wenn das von der Druckmittelpumpe 26 geförderte Druckmittelvolumen kleiner als das benötigte Druckmittelvolumen ist.

In dieser Ausführungsform ist der Kolben als zylindrisches Bauteil ausgebildet und kann aus einem metallischen Werkstoff oder einem geeigneten Kunststoff bestehen. Der Endanschlag 37 läuft um die Entlüftungsöffnung 36 um, wobei dessen dem Kolben zugewandte Fläche kleiner als die Kolbenfläche ausgebildet ist, um Adhäsionskräfte zu verringern.

Figur 6 zeigt eine zweite Ausführungsform eines Volumenspeichers 31 einer erfindungsgemäßen Vorrichtung 11. Im Unterschied zu der ersten Ausführungsform ist der Kolben topfförmig ausgeführt und mittels eines Tiefziehverfahrens aus einem Blechteil hergestellt. Die Abdichtung zwischen dem Vorratsraum 34 und dem Komplementärraum 35 erfolgt über einen eng tolerierten Dichtspalt zwischen der äußeren Mantelfläche des Kolbens und der Innenmantelfläche des Gehäuses 32. Der Endanschlag 37 ist einteilig mit dem Gehäuse 32 ausgebildet. Ebenso denkbar sind Ausführungsformen, in denen der Endanschlag 37 als separates Bauteil hergestellt und in dem Gehäuse 32 befestigt ist. Dabei kann der separate Endanschlag 37 als Dichtring ausgebildet sein, wodurch die Dichtwirkung zwischen dem Kolben und dem Gehäuse 32 erhöht wird, wenn der Volumenspeicher 31 vollständig befüllt ist.

Das Gehäuse 32 weist einen Zapfen 40 mit einer Durchgangsbohrung auf, die einerseits in den Vorratsraum 34 und andererseits in die dritte Druckmittelleitung 25p mündet. Mittels eines an der Außenmantelfläche des Zapfens 40 ausgebildeten Gewindes ist das Gehäuse 32 an einer Umgebungskonstruktion 42, beispielsweise einem Zylinderkopf oder einem Kurbelgehäuse, befestigt.

Figur 7 zeigt eine dritte Ausführungsform eines Volumenspeichers 31 einer erfindungsgemäßen Vorrichtung 11. Im Unterschied zu der ersten Ausführungsform ist der Endanschlag 37 in Umfangsrichtung durch Ausnehmungen 39 unterbrochen, wodurch die Kontaktfläche zwischen Kolben und Endanschlag 37 und somit zwischen diesen Bauteilen wirkende Adhäsionskräfte weiter reduziert werden. Der Kolben besteht in dieser Ausführungsform aus einem geeigneten Kunststoff und kann mit Versteifungsrippen versehen sein.

Figur 8 zeigt eine vierte Ausführungsform eines Volumenspeichers 31 einer erfindungsgemäßen Vorrichtung 11. Im Unterschied zu den vorhergehenden Ausführungsformen ist dieser Volumenspeicher 31 außerhalb der Brennkraftmaschine 1 angeordnet. Das Gehäuse 32 weist einen Zapfen 40 mit einer Durchgangsbohrung auf, die einerseits in den Vorratsraum 34 und andererseits in die dritte Druckmittelleitung 25p mündet. Das Gehäuse 32 ist von einem zweiten Gehäuse 41 gekapselt, das mittels einer Schraubverbindung an dem Zylinderkopf 42 befestigt ist. Innerhalb des zweiten Gehäuses 41 ist eine Entlüftungsleitung 43 ausgebildet, mittels derer der Komplementärraum 35 mit dem Inneren der Brennkraftmaschine 1 kommuniziert. Somit kann Gas und Druckmittel aus dem Komplementärraum 35 in das Innere der Brennkraftmaschine 1 geleitet werden, wenn der Kolben in Richtung des Endanschlags 37 bewegt wird. An der Kontaktfläche zwischen dem Zylinderkopf 42 und dem ersten bzw. zweiten Gehäuse 31, 41 sind Dichtringe 44 vorgesehen, um den Austritt von Druckmittel zu verhindern. Ebenso denkbar sind Ausführungsformen, in denen nur ein dickwandiges Gehäuse 31 vorgesehen ist, in dem die Entlüftungsleitung 43 ausgebildet ist.

### Bezugszeichen

- 1: Brennkraftmaschine
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9: Einlassgaswechselventil
- 10: Auslassgaswechselventil
- 11: Vorrichtung
- 11a: Phasenstelleinrichtung
- 12: Kettenrad
- 13: Antriebselement
- 14: Abtriebselement
- 15: Seitendeckel
- 16: Nabenelement
- 17: Flügel
- 18: Flügelfeder
- 19: Umfangswand
- 20: Vorsprung
- 21: Druckraum
- 22: Begrenzungswand
- 22a: Frühanschlag
- 22b: Spätanschlag
- 23: erste Druckkammer
- 24: zweite Druckkammer
- 25: Hydraulikkreislauf
- 25a: erste Druckmittelleitung
- 25b: zweite Druckmittelleitung
- 25p: dritte Druckmittelleitung
- 26: Druckmittelpumpe
- 27: Druckmittelreservoir
- 28: Steuerventil
- 29: Rückschlagventil
- 30: Ventilfeder
- 31: Volumenspeicher
- 32: Gehäuse
- 33: Trennelement
- 34: Vorratsraum
- 35: Komplementärraum
- 36: Entlüftungsöffnung
- 37: Endanschlag
- 38: Dichtelement
- 39: Ausnehmung
- 40: Zapfen
- 41: zweites Gehäuse
- 42: Umgebungskonstruktion
- 43: Entlüftungsleitung
- 44: Dichtring
- A: erster Arbeitsanschluss
- B: zweiter Arbeitsanschluss
- P: Zulaufanschluss
- T: Ablaufanschluss
- α: Kurbelwellenwinkel
- M: Wechseldrehmoment
- M₁,M₂: Grenzdrehmoment

## Patentansprüche

1. Vorrichtung (11) zur variablen Einstellung der Steuerzeiten von Gaswechselventilen (9, 10) einer Brennkraftmaschine (1) mit
- einem Antriebselement (13), einem Abtriebselement (14), zumindest einer Druckkammer (23) und einem Volumenspeicher (31),
- wobei das Abtriebselement (14) drehbar zu dem Antriebselement (13) angeordnet ist, und die Druckkammer (23) zumindest teilweise von diesen Bauteilen (13, 14) begrenzt wird,
- wobei eine Phasenlage zwischen dem Abtriebselement (14) und dem Antriebselement (13) durch Druckmittelzufuhr zu bzw. Druckmittelabfuhr aus der Druckkammer (23) variabel einstellbar ist,
- wobei Druckmittelleitungen (25a, b, p) vorgesehen sind, über die der Druckkammer (23) Druckmittel zugeführt oder aus dieser abgeführt werden kann,
- wobei der Volumenspeicher (31) zumindest ein Gehäuse (32) und ein darin verlagerbares Trennelement (33) aufweist, das einen Vorratsraum (34), der mit einer der Druckmittelleitungen (25a, b, p) kommuniziert, von einem entlüfteten Komplementärraum (35) trennt,
- wobei durch Druckmittelbeaufschlagung des Vorratsraums (34) das Trennelement (33) derart in dem Gehäuse (32) verlagert wird, dass das Volumen des Vorratsraums (34) auf Kosten des Komplementärraums (35) zunimmt,
- **dadurch gekennzeichnet, dass** der Volumenspeicher (31) keinen Kraftspeicher, der bei Befüllung des Vorratsraums (34) gespannt wird, aufweist.

2. Vorrichtung (11) nach Anspruch 1, **dadurch gekennzeichnet, dass** das Trennelement (33) ausschließlich durch den in der mit dem Volumenspeicher (31) kommunizierenden Druckmittelleitung (25a, b, p) herrschenden Druck verlagert wird.

3. Vorrichtung (11) nach Anspruch 1, **dadurch gekennzeichnet, dass** der Komplementärraum (35) eine Entlüftungsöffnung (36) aufweist, die mit dem Inneren der Brennkraftmaschine (1) kommuniziert.

4. Vorrichtung (11) nach Anspruch 1, **dadurch gekennzeichnet, dass** die Vorrichtung (11) des Weiteren ein Steuerventil (28) und zumindest eine zweite Druckkammer (24) aufweist, die gegen die erste Druckkammer (23) wirkt und dass eine erste Druckmittelleitung (25a) mit dem Steuerventil (28) und der ersten Druckkammer (23) kommuniziert, dass eine zweite Druckmittelleitung (25b) mit dem Steuerventil (28) und der zweiten Druckkammer (24) kommuniziert und dass eine dritte Druckmittelleitung (25p) mit dem Steuerventil (28) und einer Druckmittelpumpe (26) kommuniziert, wobei der Vorratsraum (34) mit der dritten Druckmittelleitung (25p) kommuniziert.

5. Vorrichtung (11) nach Anspruch 1, **dadurch gekennzeichnet, dass** in der mit dem Vorratsraum (34) kommunizierenden Druckmittelleitung (25a, b, p) ein Rückschlagventil (29) stromaufwärts und ein Rückschlagventil (29) stromabwärts des Volumenspeichers (31) angeordnet ist, wobei beide Rückschlagventile (29) einen Rückfluss von Druckmittel in Richtung des Volumenspeichers (31) bzw. der Druckmittelpumpe (26) unterbinden.

6. Vorrichtung (11) nach Anspruch 1, **dadurch gekennzeichnet, dass** das Trennelement (33) als Kolben ausgebildet ist.

7. Vorrichtung (11) nach Anspruch 6, **dadurch gekennzeichnet, dass** der Kolben topfförmig ausgebildet und aus einem Blechrohling hergestellt ist.

8. Vorrichtung (11) nach Anspruch 6, **dadurch gekennzeichnet, dass** in dem Komplementärraum (35) ein Endanschlag (37) für den Kolben vorgesehen ist.

9. Vorrichtung (11) nach Anspruch 8, **dadurch gekennzeichnet, dass** die Anlagefläche des Endanschlags (37) kleiner als die Fläche des Kolbens ausgebildet ist, die den Komplementärraum (35) begrenzt.

10. Vorrichtung (11) nach Anspruch 8, **dadurch gekennzeichnet, dass** der Endanschlag (37) um eine Entlüftungsöffnung (36) des Komplementärraums (35) umlaufend ausgebildet ist.

11. Vorrichtung (11) nach Anspruch 1, **dadurch gekennzeichnet, dass** der Volumenspeicher (31) innerhalb der Brennkraftmaschine (1) angeordnet ist.

12. Vorrichtung (11) nach Anspruch 1, **dadurch gekennzeichnet, dass** der Volumenspeicher (31) außerhalb der Brennkraftmaschine (1) angeordnet ist, wobei eine Entlüftungsleitung (43) vorgesehen ist, die einerseits mit dem Komplementärraum (35) und andererseits mit dem Inneren der Brennkraftmaschine (1) kommunizieren.

## Claims

1. Device (11) for variably setting the control timing of gas exchange valves (9, 10) of an internal combustion engine (1), having
- a drive element (13), an output element (14), at least one pressure chamber (23) and a volume accumulator (31),
- wherein the output element (14) is arranged so as to be rotatable with respect to the drive element (13), and the pressure chamber (23) is bounded at least partially by these components (13, 14),
- wherein a phase angle between the output element (14) and the drive element (13) can be set variably by supplying pressure medium or discharging pressure medium to or from the pressure chamber (23),
- wherein pressure medium lines (25a, b, p) are provided via which pressure medium can be fed to the pressure chamber (23) or discharged therefrom,
- wherein the volume accumulator (31) has at least one housing (32) and a dividing element (33) which can be moved therein and which divides a reservoir space (34), which communicates with one of the pressure medium lines (25a, b, p), from the vented complementary space (35),
- wherein by applying pressure medium to the reservoir space (34) the dividing element (33) is moved in the housing (32) in such a way that the volume of the reservoir space (34) increases at the expense of the complementary space (35),
- **characterized in that** the volume accumulator (31) does not have an energy accumulator which is tensioned when the reservoir space (34) is filled.

2. Device (11) according to Claim 1, **characterized in that** the dividing element (33) is moved exclusively by the pressure present in the pressure medium line (25a, b, p) which communicates with the volume accumulator (31).

3. Device (11) according to Claim 1, **characterized in that** the complementary space (35) has a venting opening (36) which communicates with the interior of the internal combustion engine (1).

4. Device (11) according to Claim 1, **characterized in that** the device (11) also has a control valve (28) and at least one second pressure chamber (24) which acts counter to the first pressure chamber (23), and **in that** a first pressure medium line (25a) communicates with the control valve (28) and the first pressure chamber (23), **in that** a second pressure medium line (25b) communicates with the control valve (28) and the second pressure chamber (24), and **in that** a third pressure medium line (25p) communicates with the control valve (28) and a pressure medium pump (26), wherein the reservoir space (34) communicates with the third pressure medium line (25p).

5. Device (11) according to Claim 1, **characterized in that** in the pressure medium line (25a, b, p) which communicates with the reservoir space (34), a non-return valve (29) is arranged upstream, and a non-return valve (29) is arranged downstream, of the volume accumulator (31), wherein the two non-return valves (29) prevent a return flow of pressure medium in the direction of the volume accumulator (31) or of the pressure medium pump (26).

6. Device (11) according to Claim 1, **characterized in that** the dividing element (33) is embodied as a piston.

7. Device (11) according to Claim 6, **characterized in that** the piston is embodied in a pot shape and is manufactured from a sheet-metal blank.

8. Device (11) according to Claim 6, **characterized in that** an end stop (37) for the piston is provided in the complementary space (35).

9. Device (11) according to Claim 8, **characterized in that** the bearing surface of the end stop (37) is made smaller than the area of the piston which bounds the complementary space (35).

10. Device (11) according to Claim 8, **characterized in that** the end stop (37) is embodied so as to run around a venting opening (3.6) in the complementary space (35).

11. Device (11) according to Claim 1, **characterized in that** the volume accumulator (31) is arranged inside the internal combustion engine (1).

12. Device (11) according to Claim 1, **characterized in that** the volume accumulator (31), is arranged outside the internal combustion engine (1), wherein a venting line (43) is provided which communicates at one end with the complementary space (35) and at the other end with the interior of the internal combustion engine (1).

## Revendications

1. Dispositif (11) pour l'ajustement variable des temps de commande de soupapes d'échange de gaz (9, 10) d'un moteur à combustion interne (1) comprenant
- un élément d'entraînement (13), un élément de sortie (14), au moins une chambre de pression (23) et un accumulateur volumétrique (31),
- l'élément de sortie (14) étant disposé de manière rotative par rapport à l'élément d'entraînement (13), et la chambre de pression (23) étant limitée au moins en partie par ces composants (13, 14),
- une position de phase entre l'élément de sortie (14) et l'élément d'entraînement (13) pouvant être ajustée de manière variable par apport d'un fluide sous pression à la chambre de pression (23) ou par évacuation de fluide sous pression hors de celle-ci,
- des conduites de fluide sous pression (25a, b, p) étant prévues, par le biais desquelles du fluide sous pression peut être acheminé à la chambre de pression (23) ou peut être évacué hors de celle-ci,
- l'accumulateur volumétrique (31) présentant au moins un boîtier (32) et un élément de séparation (33) pouvant être déplacé dans celui-ci, lequel sépare un espace de réserve (34) qui communique avec l'une des conduites de fluide sous pression (25a, b, p) d'un espace complémentaire désaéré (35),
- l'élément de séparation (33) étant déplacé dans le boîtier (32) par sollicitation en fluide sous pression de l'espace de réserve (34) de telle sorte que le volume de l'espace de réserve (34) augmente aux dépens de l'espace complémentaire (35),
**caractérisé en ce que** l'accumulateur volumétrique (31) ne présente pas d'accumulateur de force qui soit tendu lors du remplissage de l'espace de réserve (34).

2. Dispositif (11) selon la revendication 1, **caractérisé en ce que** l'élément de séparation (33) est déplacé exclusivement par la pression régnant dans la conduite de fluide sous pression (25a, b, p) communiquant avec l'accumulateur volumétrique (31).

3. Dispositif (11) selon la revendication 1, **caractérisé en ce que** l'espace complémentaire (35) présente une ouverture de désaérage (36), qui communique avec l'intérieur du moteur à combustion interne (1).

4. Dispositif (11) selon la revendication 1, **caractérisé en ce que** le dispositif (11) présente en outre une soupape de commande (28) et au moins une deuxième chambre de pression (24) qui agit à l'encontre de la première chambre de pression (23) et **en ce qu'**une première conduite de fluide sous pression (25a) communique avec la soupape de commande (28) et la première chambre de pression (23), **en ce qu'**une deuxième conduite de fluide sous pression (25b) communique avec la soupape de commande (28) et la deuxième chambre de pression (24) et **en ce qu'**une troisième conduite de fluide sous pression (25p) communique avec la soupape de commande (28) et une pompe de fluide sous pression (26), l'espace de réserve (34) communiquant avec la troisième conduite de fluide sous pression (25p).

5. Dispositif (11) selon la revendication 1, **caractérisé en ce que** dans la conduite de fluide sous pression (25a, b, p) communiquant avec l'espace de réserve (34) sont disposés un clapet anti-retour (29) en amont et un clapet anti-retour (29) en aval de l'accumulateur volumétrique (31), les deux clapets anti-retour (29) supprimant un reflux de fluide sous pression dans la direction de l'accumulateur volumétrique (31) ou de la pompe de fluide sous pression (26).

6. Dispositif (11) selon la revendication 1, **caractérisé en ce que** l'élément de séparation (33) est réalisé sous forme de piston.

7. Dispositif (11) selon la revendication 6, **caractérisé en ce que** le piston est réalisé en forme de pot et est fabriqué à partir d'une pièce brute en tôle.

8. Dispositif (11) selon la revendication 6, **caractérisé en ce que** dans l'espace complémentaire (35) est prévue une butée de fin de course (37) pour le piston.

9. Dispositif (11) selon la revendication 8, **caractérisé en ce que** la surface d'appui de la butée de fin de course (37) est réalisée de manière à être plus petite que la surface du piston qui limite l'espace complémentaire (35).

10. Dispositif (11) selon la revendication 8, **caractérisé en ce que** la butée de fin de course (37) est réalisée de manière à entourer une ouverture de désaérage (36) de l'espace complémentaire (35).

11. Dispositif (11) selon la revendication 1, **caractérisé en ce que** l'accumulateur volumétrique (31) est disposé à l'intérieur du moteur à combustion interne (1).

12. Dispositif (11) selon la revendication 1, **caractérisé en ce que** l'accumulateur volumétrique (31) est disposé à l'extérieur du moteur à combustion interne (1), une conduite de désaérage (43) étant prévue, laquelle communique d'une part avec l'espace complémentaire (35) et d'autre part avec l'intérieur du moteur à combustion interne (1).
